# EUROPÄISCHE PATENTSCHRIFT

(11) **EP 0 662 431 B1**
(45) Veröffentlichungstag und Bekanntmachung des Hinweises auf die Patenterteilung: **28.07.1999**
(21) Anmeldenummer: 94120805.0
(22) Anmeldetag: 28.12.1994
(51) Int. Cl.: B65D 83/14, B65B 31/00

(54) **Wiederbefüllbarer Ausgabebehälter, Befüllgerät und Verfahren zum Befüllen des Ausgabebehälters**
Refillable dispensing container, filling device and method of filling the dispensing containers
Récipient de distribution rechargeable, dispositif de remplissage et procédé de remplissage du récipient

(30) Priorität: 04.01.1994 DE 4400062; 17.08.1994 DE 4429161
(43) Veröffentlichungstag der Anmeldung: 12.07.1995
(62) Teilanmeldung aus: 98123870.2
(73) Patentinhaber: Adolf Würth GmbH & Co. KG, D-74653 Künzelsau (DE)
(72) Erfinder: Humm, Siegfried, D-74214 Schöntal-Westernhausen (DE); Palosi, Gabor, D-74613 Öhringen-Büttelbronn (DE); Weidner, Bernd, D-74653 Ingelfingen (DE)
(74) Vertreter: Patentanwälte Ruff, Beier, Schöndorf und Mütschele

(56) Entgegenhaltungen:
- EP-A- 0 142 346
- EP-A- 0 410 947
- EP-A- 0 564 421
- WO-A-91/01257
- WO-A-93/04928
- BE-A- 514 803
- BE-A- 759 957
- DE-A- 2 010 650
- DE-A- 2 540 876
- DE-A- 3 307 245
- GB-A- 1 111 534
- US-A- 2 505 800
- US-A- 2 684 805
- US-A- 3 422 837

## Beschreibung

Die Erfindung betrifft einen wiederbefüllbaren Ausgabebehälter gemäß dem Oberbegriff des Anspruchs 37 für flüssige Medien, insbesondere eine Aerosoldose, bei dem ein oberes Ausgabeventil ausschließlich zur Ausgabe des Inhalts ausgebildet ist, sowie ein Befüllgerät gemäß dem Oberbegriff des Anspruchs 10 hierzu und ein Verfahren gemäß dem Oberbegriff des Anspruchs 1 zum Befüllen des Ausgabebehälters.

Zahlreiche Flüssigkeitsbehälter für Flüssigkeiten, insbesondere Spraydosen und Aerosoldosen, sind zur einmaligen Verwendung bestimmt und werden nach Ausgabe des Inhalts verworfen. Zur Müllvermeidung ist man deshalb dazu übergegangen, solche Behälter zur mehrmaligen Verwendung auszubilden, d.h. wieder befüllbar zu gestalten. So gibt es Aerosoldosen, die durch ihr Ausgabeventil wieder befüllbar sind, insbesondere dann, wenn es sich um einen treibgashaltigen, flüssigen Inhalt handelt, bei dem das Treibgas in der Flüssigkeit gelöst ist. Solche Treibgase sollen jedoch aus Umweltgründen ebenfalls vermieden werden. Es ist auch bekannt, Aerosoldosen an der Oberseite mit einer Schraubkappe zu versehen, in die das Zerstäuberventil eingearbeitet ist. Nach Abnehmen der Schraubkappe kann die Flüssigkeit bequem nachgefüllt werden, so daß nach Verschließen der Dose eine Beaufschlagung mit Druckgas möglich ist. Zu diesem Zweck sind Dosen bekannt, die in der Schraubkappe ein weiteres Ventil für die Druckgaszuführung aufweisen. Auch sind Dosen bekannt, die im Dosenboden ein Ventil zum Einpressen von Druckgas, insbesondere Preßluft oder Stickstoff, besitzen.

Insbesondere in der gewerblichen Wirtschaft ist der Füllvorgang als zeitraubender Arbeitsgang und damit als Kostenfaktor anzusehen. Außerdem können bei einer Verschmutzung des Schraubverschlusses Undichtigkeiten auftreten, die dann zumindest einen Druckverlust zur Folge haben, so daß der Doseninhalt nicht mehr ausgedrückt werden kann.

Es wurde auch schon vorgeschlagen, Aerosoldosen am Boden mit zwei Ventilen zu versehen, wobei eines zum Befüllen mit flüssigem Medium und ein zweites zum Befüllen mit Druckgas ausgebildet ist.

Das Dokument EP 0 564 421 zeigt eine gattungsgemäße Befüllungsvorrichtung und einen zugeordneten, gattungsgemäßen Ausgabebehälter. Nach dem dortigen Verfahren wird der Ausgabebehälter auf ein Schnellverbindungsventil des Befüllgerätes aufgesetzt, wodurch dieses mit einem Schnellverbindungsventil des Ausgabebehälters verbunden wird. Dann wird durch handbetätigte Öffnung eines ersten Hahns Druckluft in einen Nachfülltank eingelassen, wodurch das dort vorhandene Flüssigkeitsvolumen durch eine Füll-Leitung in den Ausgabebehälter gedrückt wird. Danach wird der erste Hahn geschlossen, so daß sich der Nachfülltank wieder füllen kann. Nach Befüllung mit Flüssigkeit wird bei geschlossenem ersten Hahn ein zweiter Hahn manuell geöffnet, wodurch Druckluft in den Ausgabebehälter nachfließen kann. Ein Fluß von Druckgas in den Nachfülltank wird dabei durch ein Rückschlagventil in der Füll-Leitung verhindert. Nach Schließen des zweiten Hahns wird der Ausgabebehälter mit Hilfe eines manuell zu betätigenden Schnell-Ablösehebels vom Ventil des Befüllgerätes entfernt. Der Befüllvorgang erfordert eine aufeinanderfolgende, manuelle Betätigung mehrerer Hähne, nachdem der Ausgabebehälter aufgesetzt und durch eine Verriegelungsvorrichtung am Ausgabeventil befestigt ist.

Der Erfindung liegt die Aufgabe zugrunde, einen Ausgabebehälter für flüssige Medien zu schaffen, der ein schnelles und zuverlässiges Wiederbefüllen, und insbesondere auch ein Befüllgerät und Verfahren zum Befüllen hierzu, das ein schnelles und problemloses Wiederbefüllen der Ausgabebehälter am Einsatzort ermöglicht.

Der erfindungsgemäße Ausgabebehälter hat zwei Ventile, wobei das zweite Ventil zur Befüllung des Behälters sowohl mit flüssigem Medium, als auch mit Druckgas ausgebildet ist. Das vom Ausgabeventil des Behälters unabhängige Befüllventil kann den Erfordernissen der Befüllung angepaßt werden. Die

Befüllung durch nur ein Ventil ermöglicht ein schnelles Befüllen und ein komplikationsloses Verbinden mit entsprechenden Füllorganen. Der Ausgabebehälter weist im Bodenbereich, insbesondere am Befüllventil, eine mechanische Codierung auf, die die Art des zu befüllenden Mediums und/oder das Volumen des Ausgabebehälters wiedergibt. Die mechanische Codierung kann mit einer entsprechenden Codierung am Befüllgerät, insbesondere an dessen Füllstutzen und/oder Schaltventil, korrespondieren. Dadurch kann erreicht werden, daß nur die richtigen Ausgabebehälter befüllt werden, d.h. solche Ausgabebehälter, die zur Befüllung mit einem bestimmten Medium, das vom Befüllgerät ausgegeben wird, befüllt werden sollen. Weiterhin kann auch durch die Codierung erreicht werden, daß nur Behälter mit dem richtigen Volumen befüllt werden. Schließlich ist es durch die Codierung auch erreichbar, daß die Befüllung von nicht auf das Befüllsystem ausgerichteten Behältern, insbesondere solchen, die den Betriebsdruck nicht aushalten, ausgeschlossen ist. Die mechanische Codierung kann von Vorsprüngen und/oder Ausnehmungen nach dem Prinzip von Matrize und Patrize oder Schlüssel und Schloß gebildet sein.

Der Ausgabebehälter kann je nach Art des auszugebenden flüssigen Mediums einen Volumeninhalt von wenigen Millilitern bis zu einigen Litern haben. In der Regel liegt der Rauminhalt zwischen ca. 0,2 Liter und einem Liter. Die auszugebenden flüssigen Medien sind mit Vorteil solche, die in gewerblichen Betrieben ständig benötigt werden. Es handelt sich hierbei insbesondere um solche Medien, die auch bei längerer Unterbrechung des Ausgabevorgangs nicht zu einer Verstopfung des Ausgabeventils bzw. der Ausgabedüse neigen. Hierzu gehören insbesondere Schmierstoffe, Reinigungsmittel, Pflegemittel und dergleichen.

Das Befüllventil ist mit Vorteil am Behälterboden vorgesehen. Es ist zweckmäßigerweise als Andrückventil ausgebildet, das durch Aufsetzen des Behälters auf einen Füllstutzen eines Befüllgerätes zur Ausgabe von flüssigem Medium und Druckgas ausgebildet ist. Das obere Ausgabeventil ist zweckmäßigerweise unlösbar mit dem Ausgabebehälter verbunden. Besondere Schraubverschlüsse und dergleichen erübrigen sich. Vorzugsweise sind außer dem Ausgabeventil und dem Befüllventil keine weiteren Ventile oder sonstige Öffnungen am Behälter vorgesehen, so daR der Behälter einfach und kostengünstig herzustellen ist. Das Befüllventil ist zweckmäßigerweise zentrisch am Behälterboden angeordnet, welcher mit Vorteil konkav eingezogen ist, so daß das Ventil an der Standfläche des Behälters nicht übersteht. Das Befüllventil kann unlösbar mit dem Ausgabebehälter verbunden sein. Es kann aber auch mit Vorteil auswechselbar mit dem Behälter verbunden sein, um im Bedarfsfall eine Erneuerung des Ventils zu ermöglichen.

Mit besonderem Vorteil ist ein Oberflächenabschnitt der Dose, insbesondere das Befüllventil, als Betätigungsorgan für ein Schaltventil eines Befüllgerätes ausgebildet. Ein derartiges Schaltventil, das zum Ingangsetzen des Befüllvorganges und/oder zur Wiederbeladung des Befüllgerätes ausgebildet sein kann, kann dann im wesentlichen gleichzeitig mit dem Verbinden des Befüllventils des Ausgabebehälters mit dem Füllstutzen des Befüllgerätes betätigbar sein. Dies unterstützt eine weitere Automatisierung und Beschleunigung des Füllvorgangs.

Die Erfindung betrifft auch ein Befüllgerät zum Wiederbefüllen der Ausgabebehälter, insbesondere Spraydosen, mit flüssigem Medium und Druckgas. Dieses Befüllgerät hat einen als Druckbehälter ausgebildeten Dosierbehälter zur Aufnahme von flüssigem Medium, eine Flüssigkeitsleitung, die vom Boden bzw. Auslaß des Dosierbehälters zu einem als Ventil ausgebildeten Füllstutzen führt, der mit einem Befüllventil des Ausgabebehälters verbindbar ist, gegebenenfalls eine Dosiereinrichtung zum insbesondere diskontinuierlichen Nachliefern (vorbestimmter) Flüssigkeitsmengen in den Dosierbehälter, und eine mit dem Dosierbehälter verbindbare Druckgaseinrichtung zum Auspressen von Flüssigkeitsmengen aus dem Dosierbehälter und Einpressen in den Ausgabebehälter und zum Aufbau eines Druckgaspolsters im Ausgabebehälter. Das Befüllgerät ist derart ausgebildet, daß die Betätigung von für die Befüllung vorgesehenen Ventilen ausschließlich durch Andrücken, insbesondere Aufsetzen, des Ausgabebehälters auf den Füllstutzen eingeleitet wird.

Um ein nicht beabsichtigtes Befüllen eines Ausgabebehälters, der zur Aufnahme eines anderen flüssigen Mediums vorgesehen ist, und/oder eine Größe besitzt, die zur Aufnahme eines anderen Flüssigkeitsvolumens bestimmt ist als dasjenige, auf das die Dosierkammer eingestellt ist, können der Ausgabebehälter und das Befüllgerät insbesondere mechanische Fassungen aufweisen, die aufeinander abgestimmt sind und eine Verbindung von Ausgabebehälter und Befüllgerät, insbesondere Füllstutzen und Befüllventil des Ausgabebehälters, nur dann ermöglichen, wenn die Art und die Menge des flüssigen Mediums bei Befüllgerät und Ausgabebehälter übereinstimmen. So können Passungen zur Feststellung der Behältergröße bzw. Dosengröße den Durchmesser des zu befüllenden Behälters abfühlen. Passungen zur Erkennung des richtigen Doseninhalts können insbesondere durch entsprechende Form- und Größengestaltung von Ausgabestutzen und Befüllventil vorgesehen sein.

Bei einer Ausführungsform der Erfindung besitzt das Befüllgerät einen Dosierbehälter bzw. eine Dosierkammer, die zur Ausgabe einer vorbestimmten Menge an flüssigem Medium eingerichtet ist. Diese vorbestimmte Menge wird im Bedarfsfall, d.h. bei Einleiten des Befüllvorganges in den Ausgabebehälter befördert.

Die Dosiereinrichtung des Befüllgerätes ist bei einer Ausführungsform der Erfindung vorzugsweise als Volumen-Dosiereinrichtung ausgebildet, die ein vorbestimmtes Flüssigkeitsvolumen in den Dosierbehälter abgibt bzw. dort bereithält. Bei dieser Ausführungsform entspricht das Flüssigkeitsvolumen im Dosierbehälter in der Regel dem in den Ausgabebehälter einzufüllenden Volumen am flüssigen Medium. Die Dosiereinrichtung kann mit Vorteil zur Veränderung der gewünschten Flüssigkeitsmenge einstellbar bzw. veränderbar sein.

Das Ventil des Füllstutzens des Befüllgerätes und das Befüllventil des Ausgabebehälters sind mit Vorteil so ausgebildet, daß sie bei richtiger Zuordnung von Ausgabebehälter und Füllmedium und Füllvolumen ineinanderpassen und sich gegenseitig betätigen.

Das Ventil des Füllstutzens ist vorzugsweise ein selbstschließendes Ventil, das durch Andrücken bzw. Aufsetzen des Befüllventils des Ausgabebehälters öffenbar ist. Das Befüllventil des Ausgabebehälters kann in entsprechender Weise ausgebildet sein. Es ist aber auch möglich, das Befüllventil als druckabhängiges Ventil auszubilden, das durch Fluiddruck öffenbar ist, wenn die beiden Ventile miteinander in Eingriff gebracht sind und automatisch wieder schließt, wenn der Druck auf der Befüllseite des Ventils abnimmt. Die beiden Ventile werden mit Vorteil durch bloßes Aneinanderdrücken miteinander in Eingriff gebracht. Es ist jedoch auch eine Kupplung nach Art eines Schnellverschlusses oder Bajonettverschlusses möglich, zum Beispiel mit einer Verriegelung durch eine teilweise Umdrehung.

Der Dosierbehälter ist als Druckbehälter ausgebildet und auf den Gasdruck ausgelegt, der bei der Befüllung der Ausgabebehälters zur Anwendung kommt. Dieser Druck liegt in der Regel unter 10 bar und normalerweise bei ca. 6 bar. Die Druckgaseinrichtung weist zweckmäßigerweise eine in den Dosierbehälter, insbesondere in dessen oberen Bereich, mündende Druckgaszuleitung auf, die über ein Schaltventil mit einer Druckgasquelle, beispielsweise einer Pumpe oder einem Kompressor oder Druckbehälter, verbindbar ist. Das Volumen des Innenraums des Dosierbehälters ist mit Vorteil größer gehalten als das maximale Volumen der zuzudosierenden Flüssigkeitsmenge. Dadurch steht im Dosierbehälter ein zusätzlicher Rauminhalt zur Verfügung, der zur Ausbildung eines Gasdruckpolsters über dem Flüssigkeitsspiegel der Flüssigkeitsmenge dient. Das Gasdruckpolster über dem Flüssigkeitsspiegel dient dazu, die Flüssigkeit aus dem Dosierbehälter in den Ausgabebehälter zu treiben, ohne daß im System ein wesentlicher oder plötzlicher Druckabfall stattfindet. Die aus der Druckgaszuleitung nachströmende Gasmenge reicht aus, um den Druck im System aufrechtzuerhalten.

Es ist möglich, den Betriebsdruck im Dosierbehälter aufrechtzuerhalten und das für den nächsten Befüllvorgang vorgesehene Flüssigkeitsvolumen unter Überdruck in den Dosierbehälter einzuführen. Mit Vorteil ist jedoch der Gas führende Bereich des Systems bzw. des Dosierbehälters über ein Druckausgleichsventil mit der Umgebung verbindbar, wobei das Ventil insbesondere in der Gaszuleitung angeordnet ist. Durch Öffnen des Druckausgleichsventils nach Beendigung des Füllvorganges kann das System auf Umgebungsdruck gebracht werden, so daß eine im wesentlichen drucklose Neubefüllung des Dosierbehälters möglich ist. Die Betätigung des Schaltventils und vorzugsweise auch des Druckausgleichsventils erfolgt vorzugsweise durch den zu befüllenden Behälter bei dessen Aufsetzen und Abnehmen. Da die Schaltung des Schaltventils und auch die Betätigung des Druckausgleichsventils alternativ ausführbar sind, können beide Ventile mit Vorteil zu einem Mehrwegventil, insbesondere Dreiwegeventil, zusammengefaßt sein, das ein gemeinsames Betätigungsglied aufweist.

Die Dosiereinrichtung ist zweckmäßigerweise als volumenabhängige Volumen-Dosiereinrichtung ausgebildet, die bei Erreichen eines bestimmten Volumens bzw. Füllstandniveaus schließt, wobei der Verschluß vorzugsweise auch auf Druck reagiert und so lange verschlossen bleibt, bis sowohl der Füllstand unterschritten als auch der Druck im Dosierbehälter abgebaut ist. Aus einem Flüssigkeits-Vorratsbehälter, dessen Inhalt sich vorzugsweise auf Umgebungsdruck befindet, kann dann die entsprechende Flüssigkeitsmenge für den nachfolgenden Befüllvorgang im wesentlichen ohne Druckanwendung nachfließen.

Das Besondere bei der erfindungsgemäßen Befüllung gemäß dem Anspruch 1 ist, daß flüssiges Medium und Druckgas durch dasselbe Ventil nacheinander eingefüllt werden. Die Befüllung erfolgt mit Vorteil ohne Unterbrechung. Dies kann mit Vorteil dadurch erreicht werden, daß ein gewünschtes Flüssigkeitsvolumen durch das Druckgas eingepreßt wird und Druckgas das erforderliche Druckpolster im Ausgabebehälter aufbaut.

Der erfindungsgemäße Befüllvorgang kann innerhalb weniger Sekunden ausgeführt und abgeschlossen werden. Der Gebrauch der Ausgabebehälter, insbesondere Aerosoldosen, wird durch die Kürze der Befüllungsdauer nicht beeinträchtigt. Aus diesem Grunde brauchen keine weiteren Ausgabebehälter gleichen Inhalts vorrätig gehalten werden.

Bei einer Ausführungsform der Erfindung ist das Befüllgerät so ausgebildet, daß zuerst ein vorbestimmtes Flüssigkeitsvolumen, das vorzugsweise in vorbestimmter Menge im Dosierbehälter vorgehalten wird, durch das Druckgas aus dem Dosierbehälter ausgepreßt und in den Ausgabebehälter eindosiert wird. Dabei wird das Flüssigkeitsvolumen so berechnet, daß nach Einfüllen des vorbestimmten Flüssigkeitsvolumens im Ausgabebehälter noch genügend Platz vorhanden ist, um durch nachströmendes Druckgas ein ausreichendes Gaspolster aufzubauen. Wird bei unsachgemäßer Entleerung des Ausgabebehälters, d.h. bei dessen falscher Haltung, im wesentlichen nur Druckgas ausgegeben, so daß noch restliche oder wesentliche Flüssigkeitsmengen im Ausgabebehälter im wesentlichen drucklos enthalten sind, dann kann das Gaspolster durch nachträgliche Befüllung ausschließlich mit Druckgas wieder aufgebaut werden. Hierzu kann am Befüllgerät ein getrenntes Druckgasausgabeventil vorgesehen sein. Es ist auch möglich, den Ausgabestutzen des Befüllgerätes über eine Druckgasleitung und ein zusätzliches Umschaltventil unmittelbar mit Druckgas zu beaufschlagen.

Der Dosierbehälter ist bei einer bevorzugten Ausführungsform als pneumatische Dosierpumpe ausgebildet. Der Flüssigkeitsraum und der Gasraum des Dosierbehälters sind vorzugsweise durch eine bewegbare, mindestens zeitweise abdichtende Trennwand, insbesondere einen Kolben, voneinander getrennt, die die Größe von Luftraum und Flüssigkeitsraum relativ zueinander verändert. Die Trennwand ist vorteilhafterweise durch den Gasdruck in Richtung zum Auslaß bzw. Boden des Dosierbehälters unter Verkleinerung des Flüssigkeitsraumes bewegbar und vorzugsweise durch Federkraft wieder rückstellbar. Insbesondere durch Einstellung der Federkraft kann der Dosierbehälter auch als Saugpumpe ausgebildet sein, um die Flüssigkeitsmenge aus dem Vorratsbehälter anzusaugen. Bei dieser Ausführungsform ist man in der Anordnung des Vorratsbehälters frei. Er kann dann auch unterhalb des Dosierbehälters angeordnet werden.

Der Trennwand, insbesondere dem Kolben, kann ein mechanisches Schaltglied zugeordnet sein, das beim Erreichen einer Endstellung nach Auspressen des Flüssigkeitsvolumens ein Schaltventil für die Gaszuleitung zur Zuführung von Druckluft in den Ausgabebehälter öffnet. Das Schaltventil kann außerhalb des Dosierbehälters vorgesehen sein. Bei einer besonders bevorzugten Ausführungsform ist das Schaltventil im Dosierbehälter angeordnet.

In der Druckleitung bzw. Befüll-Leitung zwischen dem Dosierbehälter und dem Ausgabeventil ist vorzugsweise ein Rückschlagventil angeordnet, das ein Zurückströmen von Flüssigkeit oder Gas aus dem Leitungssystem verhindert, wenn im Dosierbehälter ein relativer Unterdruck herrscht. In ähnlicher Weise ist mit Vorteil zwischen dem Schaltventil für das Druckgas und dem Ausgabeventil ein Rückschlagventil vorgesehen, das ein Rückströmen von Flüssigkeit oder Gas verhindert, wenn die Gasdruckleitung druckentlastet ist.

Bei einer Ausführungsform der Erfindung wird das Zurückfließen von Flüssigkeit bzw. Gas in den Dosierbehälter und in die Gasleitung von einem Rückschlagventil verhindert, das funktionell am Boden bzw. Ausgang des Dosierbehälters bzw. einem davon abgehenden Leitungsstück angeordnet ist, bevor dieses sich gegebenenfalls verzweigt. Bei dieser Ausführungsform ist der Dosierbehälter mit Druckgas durchströmbar ausgebildet. Die Trennwand bzw. der Kolben kann hier zweckmäßigerweise ebenfalls durchströmbar und mit einem in Strömungsrichtung wirkenden Rückschlagventil versehen sein, das als Schaltventil für das Druckgas arbeitet und bei Erreichen einer Endstellung nach Ausgabe des Flüssigkeitsvolumens durch das mechanische Stellglied geöffnet wird, so daß das Druckgas durch die Druckleitung zwischen Dosierbehälter und Ausgabeventil in den Ausgabebehälter strömen kann.

Bei einer Ausführungsform der Erfindung ist eine Gasentlüftungsleitung vorgesehen, die das bei der Gasdruckentlastung frei werdende Gas aus dem System in den Vorratsbehälter einleitet, um eventuell mitgerissene Flüssigkeitströpfchen und Nebel in diesem abzuschlagen und Dämpfe zu kondensieren. Dadurch kann die Umweltbelastung gering gehalten werden.

Gemäß vorteilhafter Ausbildungen der Erfindung sind sämtliche Schalt- und Regeleinrichtungen und Ventile nicht elektrisch ausgebildet. Die entsprechenden Einrichtungen und Ventile sind pneumatisch, hydraulisch und/oder mechanisch betätigbar. Dadurch entfällt eine sonst erforderliche explosionsgeschützte Ausführung der Befüllanlage.

Die Nachfüll-Leitung zwischen Flüssigkeits-Vorratsbehälter und Dosierbehälter ist bei einer Ausführungsform vorzugsweise durch einen abnehmbaren Deckel in den Vorratsbehälter geführt, so daß ein problemloses Auswechseln des Vorratsbehälters, der beispielsweise ein Kunststoffkanister sein kann, ohne Auswechslung von Leitungsanschlüssen möglich ist. Eine Gasrückführleitung und gegebenenfalls weitere Leitungen können ebenfalls durch diesen Deckel in den Vorratsbehälter hindurchgeführt sein.

Um ein unerwünschtes Eindringen von Luft in das System zu verhindern, wenn der Vorratsbehälter leer ist, ist bei einer Ausführunsgform ein niveauabhängiges Absperrventil vorgesehen, das aus den Flüssigkeitsspiegel im Vorratsbehälter reagiert. Hierzu kann im Vorratsbehälter ein niveauabhängiges, als Absperrventil ausgebildetes Schwimmerventil angeordnet sein, das die vom Vorratsbehälter abgehende Flüssigkeitsleitung bei Absinken des Flüssigkeitsspiegels unter ein vorbestimmtes Niveau verschließt. Um das gesamte System stillzulegen, wenn der Vorratsbehälter leer ist, kann in der Druckluft-Zuführleitung ein Hauptschalter angeordnet sein, der in Abhängigkeit vom Füllgrad des Flüssigkeits-Vorratsbehälters betätigbar ist und die dem System zuführbare Druckluft absperrt, wenn ein vorbestimmter Flüssigkeitsspiegel unterschritten ist. Im Vorratsbehälter kann ein als Schaltbild ausgebildetes Schwimmerventil vorgesehen sein, das über Druckleitungen mit dem Hauptschalter verbunden ist und bei Absinken des Flüssigkeitsspiegels unter ein vorbestimmtes Niveau öffnet, so daß ein Druckimpuls abgegeben wird, der den Hauptschalter schließt. Das Absperrventil für die Flüssigkeitsleitung und das Schaltventil für die Betätigung des Hauptschalters können gemeinsam in ein Schwimmerventil integriert sein, das beide Funktionen ausübt. Dieses Schwimmerventil kann mit dem Deckel abnehmbar sein, so daß die Flüssigkeitsleitung und der Hauptschalter jeweils verschlossen sind, wenn der Deckel abgenommen ist.

Bei einer bevorzugten Ausführungsform weist der Deckel eine mit dem Behälter zusammenwirkende Codierung bzw. Passung auf, die je nach Behältervolumen und Behälterinhalt verschieden ist. Dadurch wird vermieden, daß versehentlich falsche Vorratsbehälter hinsichtlich Größe und/oder Inhalt angeschlossen werden.

Bei einer anderen Ausführunsgform der Erfindung ist das Befüllgerät so ausgebildet, daß zuerst eine Befüllung des Ausgabebehälters mit Druckgas bis zu einem Teildruck erfolgt, wonach Flüssigkeit in den Ausgabebehälter nachgedrückt wird, bis der vorbestimmte Maximaldruck erreicht ist. In diesem Fall wird nicht eine Volumendosierung vorgenommen, sondern eine druckabhängige Flüssigkeitsdosierung. Durch diese Ausführungsform von Befüllgerät und Befüllverfahren ist gewährleistet, daß stets ein ausreichendes Gaspolster im Ausgabebehälter vorhanden ist, das zur Ausgabe der im Ausgabebehälter vorhandenen Flüssigkeitsmenge bei richtiger Handhabung ausreicht.

Für die druckabhängige Flüssigkeitsdosierung kann das Befüllgerät mit einem zweiten Schaltventil ausgerüstet sein, das vorzugsweise druckabhängig arbeitet. Das Schaltventil hat vorzugsweise zwei Zuleitungen, nämlich eine Flüssigkeitszuleitung, die vom Dosierbehälter kommt, eine Gasfüll-Leitung, die aus dem gasführenden Bereich des Systems abgezweigt ist, und eine abführende Leitung, nämlich eine Füll-Leitung, die das jeweilige Medium zum Füllstutzen führt. Um die Gasfüll-Leitung beim Befüllvorgang auf einem niedrigeren Druckniveau zu halten als die übrigen Gasführungssysteme, ist im Abzweig bzw. in der Gasfüll-Leitung vorzugsweise ein Druckregler bzw. Druckminderer vorgesehen, der das gewünschte niedrigere Druckniveau gewährleistet. Die druckabhängige Steuerung des zweiten Schaltventils kann mit Hilfe der Druckdifferenz zwischen Gasdruck in der Gasfüll-Leitung und dem Flüssigkeits bzw. Gasdruck in der vom Schaltventil zum Füllstutzen führenden Füll-Leitung vorgenommen werden, wobei bei relativem Überdruck in der Gasfüll-Leitung vorzugsweise der Weg für die Befüllung mit Druckgas geöffnet ist und bei Druckausgleich vorzugsweise der Weg für die Befüllung mit Flüssigkeit geöffnet ist. Die Schaltstellung für die Flüssigkeitsbefüllung bei Druckausgleich kann durch eine mechanische Vorspannung, die auf das Schaltglied einwirkt, erreicht werden.

Weitere Merkmale der Erfindung ergeben sich aus der nachfolgenden Beschreibung von bevorzugten Ausführungsformen in Verbindung mit den Unteransprüchen und der Zeichnung. Hierbei können die einzelnen Merkmale jeweils für sich allein oder zu mehreren bei einer Ausführungsform der Erfindung verwirklicht sein. Hierbei zeigen:
- Fig. 1: eine Ausführungsform der Erfindung für eine volumendosierte Befüllung von Ausgabebehältern,
- Fig. 2: eine Ausführunsgform der Erfindung für eine druckabhängige Flüssigkeitsbefüllung eines Ausgabebehälters,
- Fig. 3: eine Ausführungsform der Erfindung mit mechanischer Codierung zwischen Ausgabebehälter und Befüllgerät,
- Fig. 4: eine Ausführungsform der Erfindung für eine volumendosierte Befüllung von Ausgabebehältern mit einer Trennwand zwischen Flüssigkeitsraum und Gasraum im als Pumpe ausgebildeten Dosierbehälter, und
- Fig. 5: eine Abwandlung und Erweiterung der Ausführungsform nach Fig. 4.

Fig. 1 zeigt eine wiederbefüllbare Dose 1 in Verbindung mit einem Befüllgerät 2. Die Dose 1 besteht im wesentlichen aus Metall, insbesondere aus Aluminium, und ist als Druckdose zur Ausgabe flüssigen Inhalts, insbesondere durch Versprühen, ausgebildet. Sie weist einen zylindrischen Mantel 3 auf und ist an ihrer Oberseite 4 mit einem angeclinchten Ausgabeventil 5 unlösbar verbunden, das durch Niederdrücken eines Sprühkopfes 6 betätigbar ist. Der Dosenboden 7 ist einstückig mit dem Mantel 3 ausgebildet und konkav eingezogen. Im Zentrum des Dosenbodens ist in die Bodenwandung ein federbelastetes Befüllventil 8 abdichtend eingeschraubt, das mechanisch und/oder durch Fluiddruck von unten öffenbar ist. Der am Dosenboden 7 herausragende Teil des Befüllventils 8 reicht nicht bis zum unteren Rand des Dosenbodens, so daß die Standfläche der Dose 1 durch das Ventil 8 nicht beeinträchtigt ist.

Das Befüllgerät 2 weist einen als Ausgabeventil ausgebildeten Füllstutzen 9 auf, der als Rückschlagventil funktioniert und dessen Form mit der Form des Ventils 8 der Dose 1 korrespondiert, so daß beim Aufsetzen der Dose auf den Füllstutzen 9 die beiderseitigen Ventile geöffnet werden, unter gegenseitiger Abdichtung der Verbindung nach außen. Der Befüllstutzen 9 ist mit einer Flüssigkeits-Druckleitung 10 verbunden, die zum Boden eines Dosier-Druckbehälters 11 für das nachzufüllende flüssige Medium führt. Dieser Dosierbehälter 11 ist mit einer vorzugsweise einstellbaren, als Volumen-Dosiereinrichtung arbeitenden Nachfülleinrichtung 12 versehen, über die der Behälter 11 mit dem für die Nachfüllung bestimmten Volumen an flüssigem Medium aus einem darüber befindlichen Vorratsbehälter 13 bzw. Kanister befüllbar ist. Die Nachfüll-Dosiereinrichtung 12 ist als niveauabhängiger Schalter ausgebildet und schließt nach Beendigung des Füllvorganges des Dosierbehälters mit dem vorbestimmten Flüssigkeitsvolumen von selbst, insbesondere nach Beaufschlagung des Dosierbehälters mit Druckgas, dicht ab.

Der Dosierbehälter 11 ist allseitig verschlossen und im oberen Bereich mit einer Gaszuleitung 14 verbunden, durch die das Druckgas über die freie Oberfläche des flüssigen Mediums, das nur etwa ein Drittel des Volumens des Dosierbehälters einnimmt, einführbar ist. Die Leitung 14 ist über ein Dreiwegeventil 15 mit einer Druckgas-Zuführleitung 16 verbunden, die mit einer Druckpumpe verbindbar ist, wobei entweder die Druckpumpe und/oder die Druckgas-Zuführleitung 16 mit einem nicht dargestellten Druckregler und/oder mit einem Überdruckventil versehen ist, um den Gasdruck in der Leitung 16 im wesentlichen kostant zu halten bzw. nach oben zu begrenzen. Ein brauchbarer Maximaldruck im gesamten System liegt beispielsweise bei ca. 6 bar, auf den auch die Dose 1 als Betriebsdruck ausgelegt ist.

Das Mehrwegeventil 15 ist als mechanisches Schaltventil ausgebildet und durch ein Tastglied 17 betätigbar, das durch Aufsetzen der Dose 1 auf den Füllstutzen 9 niederdrückbar ist und dabei die Druckgasleitung 14 mit der Druckgas-Zuführleitung 16 verbindet. Beim Abheben der Dose wird diese Verbindung wieder getrennt und gleichzeitig durch Umstellung des Dreiwegeventils 15 die Gaszuleitung 14 mit einem Entlüftungsausgang 18 verbunden, d.h. nach außen geöffnet.

Bei freiem Durchgang von der Druckgas-Zuführleitung 16 zur Gaszuleitung 14 durch das geöffnete Ventil 15 wird im Dosierbehälter oberhalb des vorbestimmten Flüssigkeitsvolumens ein Gaspolster aufgebaut, beispielsweise mit einem Druck von 6 bar. Bei gleichzeitig geöffneten Ventilen 8 und 9 drückt das Druckgaspolster im Dosierbehälter 11 das vorbestimmte Flüssigkeitsvolumen aus diesem und durch Leitung 10 von unten durch die Ventile 9 und 8 hindurch in die Dose 1, und Gas strömt danach selbst nach, bis in der Dose der gleiche Druck herrscht wie in der Druckgas-Zuführleitung 16, d.h. also zum Beispiel 6 bar. Die Dose 1 ist dann bis zu einer vorbestimmten Höhe 19 mit dem flüssigen Medium gefüllt und darüber befindet sich ein zum Austreiben des flüssigen Mediums dienen-des Druckgaspolster.

Durch Abnehmen der Dose 1 vom Füllstutzen 9 werden die Befüllventile 8 und 9 geschlossen. Gleichzeitig wird das Dreiwegeventil 15 durch Entlastung des Tastgliedes 17 umgestellt, so daß die Gaszuleitung 14 von der Gaszuführleitung 16 abgetrennt und mit der Entlüftungsöffnung 18 verbunden wird. Dadurch baut sich der Gasdruck in der Gaszuleitung 14 und im Dosierbehälter 11 auf Umgebungsdruck ab, so daß der hydrostatische Druck der Flüssigkeitssäule 20 des Flüssigkeitsvorrats im über dem Dosierbehälter 11 angeordneten Kanister 13 zur Wirkung kommt, ein Schwimmerventil 21 der Volumen-Dosiereinrichtung 12 öffnet und wiederum das vorbestimmte Flüssigkeitsvolumen in den Dosierbehälter 11 nachfließen läßt. Ein neuer Nachfüllvorgang kann dann durch Aufsetzen einer weiteren Dose 1 auf den Füllstutzen 9 unter Betätigung des Tastgliedes 17 eingeleitet werden.

Das Tastglied 17, dessen Betätigungsrichtung parallel zu der der Ventile 8 und 9 verläuft, ist so ausgebildet bzw. justiert, daß es bei Aufsetzen der Dose früher anspricht als die Ventile 8 und 9 und beim Abnehmen der Dose später als diese. Dies hat zur Folge, daß der Gasdruck im Dosierbehälter 11 aufgebaut ist, bevor die Ventile 8 und 9 öffnen und daß er erst dann wieder abgebaut wird, wenn die Ventile 8 und 9 nach Abnehmen der Dose wieder verschlossen sind.

Die Nachfülleinrichtung 12 kann in einfacher Weise dadurch ausgebildet sein, daß eine vom Kanister 13 in den Dosierbehälter 11 führende Nachfüll-Leitung 22 bis in den Dosierbehälter hineinragt und mindestens das untere Ende 23 der Nachfüll-Leitung 22 in der Höhe verstellbar ausgebildet ist. Das Ventil 21 am unteren Ende 23 der Nachfüll-Leitung 22 ist so ausgebildet, daß es auf den steigenden Flüssigkeitsspiegel im Dosierbehälter anspricht und schließt, wenn der Flüssigkeitsspiegel das untere Ende 23 der Nachfüll-Leitung 22 erreicht.

Die Nachfüll-Leitung 22 ist noch mit einem mechanischen Absperrventil 24 versehen, das zum dauernden Verschluß der Nachfüll-Leitung 22 vorgesehen ist, zum Beispiel bei Demontage des Befüllgerätes 2 oder für Reinigungszwecke.

Die Ausführunsgform nach Fig. 2 arbeitet nach einem ähnlichen Prinzip wie die Ausführungsform nach Fig. 1, d.h. sowohl die Flüssigkeit als auch das Druckgas werden durch ein einziges Ventil in den Ausgabebehälter befördert. Deshalb sind vergleichbare Teile auch mit entsprechenden Bezugszeichen versehen. Ein wesentlicher Unterschied besteht aber darin, daß nicht wie bei der Ausführungsform nach Fig. 1 zuerst die Flüssigkeit und dann das Druckgas in den Ausgabebehälter 1 zudosiert werden, sondern daß umgekehrt zuerst das Druckgas und dann die Flüssigkeit in den Ausgabebehälter zudosiert werden. Die als Ausgabebehälter vorgesehene Aerosoldose 1'ist gleich ausgebildet wie bei der Ausführungsform nach Fig. 1. Deshalb ist sie nur teilweise dargestellt. Auch der Füllstutzen 9', die Druckleitung 10', der Dosierbehälter 11', die Nachfülleinrichtung 12', der Vorratsbehälter 13', die Druckgasleitung 14', das mechanische Mehrwegventil 15', die Druckgas-Zuführleitung 16', das Tastglied 17' des Mehrwegventils 15', die Entlüftungsleitung 18', das Schwimmerventil 21', die Nachfüll-Leitung 22' und das mechanische Absperrventil 24' sind entsprechend ausgebildet, jedoch in schematischer Darstellung gezeigt. Der Dosierbehälter 11' kann ein größeres Volumen, insbesondere Flüssigkeitsvolumen, besitzen, da, wie bereits erwähnt, die Flüssigkeit bei dieser Ausführungsform aus dem Dosierbehälter nicht volumendosiert, sondern druckdosiert ausgegeben wird. Deshalb können mit dem Befüllgerät dieser Ausführungsform im Prinzip auch verschieden große Ausgabebehälter 1' befüllt werden.

Im Unterschied zur Ausführungsform nach Fig. 1 ist die Druckleitung, die vom Dosierbehälter 11' zum Füllstutzen 9' führt, nicht durchgehend ausgebildet, sondern durch einen Druckschalter 25 in zwei Abschnitte 26 und 27 unterbrochen, wobei der Abschnitt 26 zwischen Dosierbehälter 11' und Druckschalter 25 liegt und der Abschnitt 27 zwischen Druckschalter 25 und Füllstutzen 9. Von der vom Mehrwegventil 15' in den Gasraum des Dosierbehälters 11' führenden Gaszuleitung 14 ist eine Gasdosierleitung 28 abgezweigt, die zum Druckschalter 25 als zweiter Eingang führt und in der ein als Druckminderer arbeitender Druckregler 29 angeordnet ist.

Im Druckschalter 25 befindet sich ein Steuerschieber 30, der die Flüssigkeitsleitung 26 bzw. die Gasdosierleitung 28 mit dem als Befüll-Leitung dienenden Leitungsabschnitt 27 verbindet. Der Steuerschieber 30 ist mit einer Druckfeder 31 vorgespannt und zwar in Richtung auf eine Schieberstellung, in der die Flüssigkeitsleitung 26 mit der Befüll-Leitung 27 zum Steuerschieber 30 verbunden ist. Zusätzlich führt eine Steuerleitung 32 von der Befüll-Leitung 27, die im Falle eines darin herrschenden Fluiddrucks in die gleiche Richtung wirkt, wie die Druckfeder 31. Auf der anderen Seite des Steuerschiebers 30 greift eine Steuerleitung 33 an, die im Falle eines darin herrschenden Gasdruckes eine Schubkraft auf den Steuerschieber 30 in Richtung auf eine Verbindung zwischen der Gasdosierleitung 28 und der Befüll-Leitung 27 ausübt. Der Druckregler 29 vermindert den in der Gasdosierleitung 28 und der Steuerleitung 33 herrschenden Gasdruck auf maximal 3 bar, wogegen der maximale Gasdruck im übrigen gasführenden System bei 6 bar liegt.

Der mechanische Schalter 15' ist bei dieser Ausführungsform detailliert dargestellt. Er ist ebenfalls als Dreiwegeventil ausgebildet und hat eine Zuleitung, nämlich die Druckgas-Zuführleitung 16' und zwei Ableitungen, nämlich die Gaszuleitung 14' zum Dosierbehälter und die Entlüftungsleitung 18'. Das Schaltventil 15' weist einen Steuerschieber 34 auf, der auf einer Seite mit einer Druckfeder 35 vorgespannt ist und zwar in Richtung auf die Schaltstellung, bei der das gasführende System des Befüllgerätes mit der Entlüftungsleitung 18' verbunden ist, d.h. das gasführende System drucklos gestellt ist. Durch Niederdrücken des Tastgliedes 17' des Mehrwegventils 15' mit Hilfe des Bodenrandes der Druckdose 1' oder mittels anderer Teile der Dose wird der Steuerschieber 34 des Mehrwegventils 15' in die andere Schaltstellung gedrückt, so daß die einen Druck von 6 bar aufweisende Druckgas-Zuführleitung 16' mit der Gaszuleitung 14' verbunden ist.

In dieser Schaltstellung wird der Füllvorgang eingeleitet. Druckgas strömt durch die Druckgas-Zuführleitung 16' über das Mehrwegventil 15' in die Gaszuleitung 14', über den Abzweig zur Gasdosierleitung 28 durch den Druckregler 29 und ab da mit vermindertem Druck mit nur 3 bar in die Steuerleitung 33 und durch den Steuerschieber 30 in der Schaltstellung, bei der die Gasdosierleitung 28 mit der Befüll-Leitung 27 verbunden ist. Gas kann dann durch die geöffneten Ventile 8' und 9' in die Dose 1' gelangen, bis dort ein Gaspolster von im wesentlichen 3 bar aufgebaut ist. Dann herrscht zwischen den Steuerleitungen 33 und 32 im wesentlichen Druckausgleich, so daß die Druckfeder 31 den Steuerschieber 30 in die andere Schaltstellung bewegt, bei der die Flüssigkeitsleitung 26 in Kommunikation mit der Befüll-Leitung 27 kommt. Durch den Gasdruck von 6 bar, der über dem Flüssigkeitsspiegel in der Dosierkammer 11' herrscht, wird dann das flüssige Medium aus dem Dosierbehälter 11 in die Dose 1 dosiert und zwar in einer solchen Menge, bis in der Dose der Maximaldruck von 6 bar erreicht wird. Die volumenbezogene Flüssigkeitsmenge ist dabei abhängig von der Aufnahmekapazität der Dose 1. War die Dose 1 vor dem Befüllvorgang leer, dann nahm das Gaspolster von 3 bar das gesamte Volumen der Dose 1' ein und wurde durch die nachströmende Flüssigkeit im wesentlichen auf die Hälfte komprimiert, so daß die Dose im wesentlichen zur Hälfte mit Flüssigkeit gefüllt war. War in der Dose jedoch noch Restflüssigkeit vorhanden, dann ist nach der Befüllung mit Druckgas von 3 bar das Gaspolster entsprechend kleiner. Nach dem druckabhängigen Zudosieren der Flüssigkeit auf 6 bar aber immer noch ausreichend groß, um die gesamte Flüssigkeitsmenge ausgeben zu können.

Wird die Dose 1' nach dem Füllvorgang abgehoben, dann bewegt sich der Steuerschieber 34 des mechanischen Mehrwegventils 15' in die Druckentlastungsstellung, so daß das gasführende System im Befüllgerät drucklos bzw. auf Umgebungsdruck gestellt wird. Dabei ist der auf dem niedrigeren Druckniveau liegende Bereich des gasführenden Systems, nämlich die Gasdosierleitung 28 und die Steuerleitung 33 mit einer Einrichtung zur Aufrechterhaltung des Drucks versehen, so daß der in diesen Leitungen herrschende Restdruck ausreicht, den Steuerschieber 30 des Druckschalterventils 25 wieder in die Anfangsposition, die in Fig. 2 dargestellt ist, zurückzuschieben.

Das im Befüllgerät 2' nach Fig. 2 besitzt eine topfartige Aufnahme 36, die zur Zentrierung der aufgesetzten Dose 1' dient. Diese Aufnahme 36 ist gleichzeitig geeignet, den Dosendurchmesser abzufühlen. Dosen mit größerem Durchmesser passen nicht in die Aufnahme und können somit nicht befüllt werden. Bei Dosen mit kleinerem Durchmesser reicht der äußere untere Dosenrand nicht bis zum Tastglied 17' des Mehrwegventils 15', so daß der Befüllvorgang nicht eingeleitet werden kann. Auf diese Weise können in begrenztem Maße Fehlbefüllungen vermieden werden.

Die Ausführungsform nach Fig. 3 zeigt eine Codierung in Form von mechanischen Passungen zwischen Dose und Füllgerät, durch die eine Fehlbefüllung völlig ausgeschlossen werden kann. Die mechanische Codierung ist vorzugsweise am Befüllventil 8'' und Füllstutzen 9'' vorgesehen, da diese beiden Ventile in ihrer Formgestaltung weitgehend frei sind und dadurch die übrige Ausbildung der Dose und des Befüllgerätes nicht beeinflußt zu werden braucht. Das Mehrwegventil 15'' kann bei einer bevorzugten Ausführungsform in die mechanische Codierung mit einbezogen werden, wie dies in Fig. 3 dargestellt ist. Dadurch kann die Sicherheit noch erhöht werden. Wie in Fig. 3 gezeigt, ist das Tastglied 17'' des mechanischen Schaltventils in einem derart geringen Abstand zum Füllstutzen 9 angeordnet, daß es weder vom äußeren unteren Dosenrand noch vom eingezogenen Dosenboden 7'' betätigbar ist. Für die Betätigung des Tastgliedes 17'' weist das Befüllventil 8'' der Dose 1'' ein mechanisches Codierelement auf. Dieses kann, wie dargestellt, als tellerförmige Verbreiterung des Befüllventils 8' vorgesehen sein und einen verbreiterten, vom Dosenboden 7' topfförmig abweisenden verbreiterten Rand besitzen. Der nach unten weisende Rand 38 kann einerseits als Druckglied zum Niederdrücken des Tastgliedes 17'' dienen. Andererseits kann der verbreiterte Rand 38 auch Löcher bzw. Aussparungen 39 besitzen, in die bei richtiger Passung Stifte oder Vorsprünge 40 eingreifen, die an der Aufnahme 36' des Befüllgerätes vorgesehen sind. Durch entsprechende Bemessung von Größe, radialem Abstand und/oder Winkelstellung der Stifte bzw. Vorsprünge im Bereich des Füllstutzens und der entsprechenden Löcher bzw. Aufnahmen im Bereich des Befüllventils, sind beliebige Varianten für die mechanische Codierung vorhanden. Zusätzlich kann die als Zentrierhilfe dienende Aufnahme 36'' auch noch den Dosendurchmesser erfassen.

Die Ausführungsform der Erfindung gemäß Fig. 4 zeigt eine Weiterbildung der Ausführungsform gemäß Fig. 1. Einander entsprechende Teile sind deshalb mit entsprechenden Bezugszeichen versehen. Der als Sprühdose 1'' ausgebildete Ausgabebehälter hat bei der Befüllung eine schräge Lage, die die Handhabung erleichtert. Im übrigen ist das Zusammenwirken zwischen Befüllventil 8'' und Füllstutzen 9'' und die Betätigung des Tastgliedes 17'' des Mehrwegventiles 15'' gleich wie bei der Ausführungsform nach Fig. 1 bzw. Fig. 2. Auch die Codierung zur Vermeidung einer falschen Bedienung ist entsprechend ausgebildet.

Anders als bei der Ausführungsform nach Fig. 1 ist der Flüssigkeitsraum 41 vom Gasraum 42 durch einen als Trennwand ausgebildeten Kolben 43 getrennt. Die Bewegung des Kolbens in Austragsrichtung erfolgt jedoch nach wie vor pneumatisch durch das Gaspolster im Gasraum 42, so daß sich in der Wirkungsweise hinsichtlich des Auspressens der Flüssigkeit nichts geändert hat. Bezüglich der Lage des Dosierbehälters ist man jedoch frei, so daß der den Auslaß 44 aufweisende Boden 45 nicht mit der tiefsten Stelle zusammenzufallen braucht. Der Kolben 43 ist mit einer mit einer mechanischen Feder 46 belasteten Kolbenstange 47 versehen, wobei die Federkraft so eingestellt ist, daß der Kolben 43 bei Druckentlastung zurückgeholt und gleichzeitig ein neuen Flüssigkeitsvolumen aus dem Vorratsbehälter 13'' angesaugt werden kann. Das freie Ende der Kolbenstange weist einen mechanischen Anschlag 48 auf, der mit einem Stellglied 49 eines Schaltventils 50 zusammenwirkt, wenn der Kolben 43 den Boden 45 erreicht hat, d.h. das Flüssigkeitsvolumen ausgepreßt ist. Im Schaltventil wird dann der Durchgang für Druckgas aus einer vom Mehrwegventil 15'' kommenden Gaszuleitung 51 freigegeben und gelangt durch eine weiterführende Druckgasleitung 52 über ein Rückschlagventil 53 in die Befüll-Leitung 54, die zum Füllstutzen 9'' führt.

Erfolgt nach der Befüllung des Ausgabebehälters 1'' und nach dessen Abnahme eine Schließung der Druckgaszufuhr und eine Druckentlastung im Gassystem durch Betätigung des Mehrwegventils 15, dann wird der Kolben 43 infolge der Federkraft der Feder 46 zurückbewegt, wobei das Stellglied 49 vom mechanischen Anschlag 48 der Kolbenstange wieder freigegeben wird, so daß das druckbelastete Schaltventil 50 wieder in seine Ausgangsstellung zurückgeht, in der die Druckgaszuführung unterbrochen ist. Durch die mechanische Zurückbewegung des Kolbens 49 wird gleichzeitig über eine Flüssigkeits-Saugleitung 55 flüssiges Medium aus dem Vorratsbehälter 13'' angesaugt. In Folge des Unterdrucks kann die Flüssigkeits-Saugleitung von oben her über einen Deckel 56 des Vorratsbehälters 13'' in diesen eingeführt werden. Ein Rückschlagventil 57 ermöglicht das problemlose Ansaugen von Flüssigkeit aus dem Vorratsbehälter und verhindert ein Rückfließen von Flüssigkeit beim Auspressen des Flüssigkeitsvolumens in den Ausgabebehälter 1''. In umgekehrter Weise verhindert ein Rückschlagventil 58 in der vom Dosierbehälter 11'' zum Füllstutzen 9'' führenden Befüll-Leitung 54 ein Ansaugen von Gas oder Flüssigkeit aus der Befüll-Leitung, solange im Dosierbehälter 11'' ein relativer Unterdruck herrscht.

Der Gasauslaß 18'' führt nicht ins Freie, sondern mündet in den Vorratsbehälter 13''. Zu diesem Zweck ist zwischen Mehrwegventil 15'' und Entlüftungsöffnung 18'' eine Entlüftungsleitung 59 vorgesehen, die an die Entlüftungsöffnung des Mehrwegventils 15 angeschlossen ist.

Am Boden des Vorratsbehälters 13'' befindet sich an der Ansaugöffnung der Flüssigkeits-Saugleitung 55 ein Schwimmerventil 60, das die Ansaugöffnung der Flüssigkeits-Saugleitung 55 verschließt, wenn der Flüssigkeitsspiegel 61 im Vorratsbehälter 13'' unter ein vorbestimmtes Niveau gefallen ist, d.h. wenn der Vorratsbehälter 13'' leer ist. Das Schwimmerventil 60 bleibt auch geschlossen, wenn die Ansaugleitung nach Abnahme des Deckels mit diesem aus dem Vorratsbehälter 13'' herausgenommen wird und öffnet sich erst wieder, wenn es unter den Flüssigkeitsspiegel 61 eingetaucht wird.

Bei der Ausführungsform nach Fig. 5 erfolgt die Zudosierung des Flüssigkeitsvolumens und des Druckgases durch den Dosierbehälter 11''', obwohl auch in diesem eine Trennung zwischen Flüssigkeitsraum 41 Und Gasraum 42 durch einen Kolben 62 vorgesehen ist. Um einen Durchgang von Druckgas durch den Dosierbehälter ''' zu ermöglichen, weist der Kolben 62 einen mit einem Rückschlagventil 63 ausgerüsteten Durchgang auf, wobei das Rückschlagventil geschlossen ist, solange sich noch Flüssigkeit im Dosierbehälter 11''' befindet. Am Boden 64 der Dosierkammer 11''' befindet sich ein Anschlag 65, der mit dem Rückschlagventil 63 zusammenwirkt, sobald der Kolben 62 den Boden 64 erreicht hat. Durch den Anschlag wird das Rückschlagventil 63 mechanisch geöffnet, so daß das auf der Rückseite des Kolbens 62 lastende Druckgas durch den Kolben in den auf ein Minimum verkleinernden Flüssigkeitsraum des Dosierbehälters 11''' gelangen kann. Aus diesem strömt es über eine Druckleitung 66, die vom Boden 64 des Dosierbehälters zum Füllstutzen 9''' führt. Im Boden 64 des Dosierbehälters 11''' ist am Ansatz der Druckleitung 66 mit Vorteil ein weiteres Rückschlagventil 67 angeordnet, das in der Gegenrichtung sperrt wie das Rückschlagventil 63 im Kolben 62. Der Anschlag 65 befindet sich mit Vorteil am Rückschlagventil 67 und ist als Verlängerung der Druckleitung 66 in den Dosierbehälter 11''' ausgebildet. Dadurch wirken die Rückschlagventile 63 des Kolbens 64 des Bodens in ähnlicher Weise nach Art einer Steckkupplung zusammen, wie das Befüllventil 8''' und der Füllstutzen 9''' zwiscvhen Befüllgerät und Ausgabebehälter 1'''.

Zur Rückführung des Kolbens 62 ist wiederum eine Rückholfeder 68 vorgesehen, die diesmal innerhalb des Flüssigkeitsraumes des Dosierbehälters 11''' angeordnet ist und sich am Behälterboden 64 einerseits und am Kolben 62 andererseits abstützt und den Kolben 62 bei Druckentlastung in der Gaszuleitung 69 in die Ausgangslage zurückdrückt. Von der Gasdruckleitung 16''' ist vor Erreichen des Mehrwegventils 15''' ein Ausgabeventil 70, wie auch bei der Ausführungsform nach Fig. 4, vorgesehen, das zur ausschließlichen Ausgabe von Druckluft dient. Jeder Ausgabebehälter 1''' ist unabhängig von seiner Codierung an das Druckluft-Ausgabeventil 79 anschließbar. Die Ausgabebehälter 1''' können über dieses Ventil mit Druckluft befüllt werden, wenn der Gasdruck im Ausgabebehälter 1''', beispielsweise in Folge einer Falschbedienung, nachgelassen hat, ohne daß die Flüssigkeit ausgegeben wurde. Auch eine ausschließliche Befüllung eines leeren Ausgabebehälters 1''' mit Druckluft ist, wenn erwünscht, über dieses Ventil möglich.

Die vom Vorratsbehälter 13''' zum Flüssigkeitsraum des Dosierbehälters 11''' führende Flüssigkeits-Saugleitung 71 reicht wiederum vom Boden des Vorratsbehälters 13''' über einen Deckel 72 des Vorratsbehälters und führt über ein Rückschlagventil 73 im Bereich des Behälterbodens 64 in den Flüssigkeitsraum der Dosierkammer 11'''. Das Rückschlagventil 73 wird wie das Rückschlagventil 57 der Ausführungsform nach Fig. 4 beim Zurückführen des Kolbens in seine Ausgangsstellung durch den dabei relativ verminderten Druck durch Ansaugen geöffnet, so daß Flüssigkeit aus dem Vorratsbehälter zufließen kann. Wird der Kolben 62 auf seiner Rückseite mit Druckgas beaufschlagt, dann verhindert das Rückschlagventil ein Zurückfließen von zuzudosierender Flüssigkeit.

Das Ansaugende der Flüssigkeits-Saugleitung ist wiederum mit einem Schwimmerventil 74 versehen, das ein Ansaugen von Luft aus dem entleerten Vorratsbehälter 13''' verhindert. Das Schwimmerventil 74 ist gleichzeitig als Schaltventil ausgebildet, das in einer Gasdruckleitung sitzt, deren Zu- und Abgänge 75 und 76 ebenfalls durch den Behälterdeckel 72 zum Boden des Vorratsbehälters 13''' geführt sind. Der Zugang der Gasdruckleitung 75 ist ständig mit der Druckgasleitung 16''' verbunden. Der Abgang 76 führt zu einem Hauptschalter 77, der in der Druckgasleitung 16''' sitzt und die Druckluftzufuhr in die Druckgasleitung 16''' absperrt, wenn das Schwimmerventil 74 im Vorratsbehälter 13''' den Durchgang zwischen Zugang 75 und Abgang 76 der Druckgasleitung öffnet. Mit Hilfe dieses Hauptschalters 77 wird die weitere Benutzung des Befüllgerätes unterbunden, wenn der Vorratsbehälter 13''' leer ist. Nach Abnahme des letzten Ausgabebehälters 1''' wird das System über das Stellglied 17''' und das Mehrwegventil 15''' drucklos gestellt, wonach mangels Abschaltung des Hauptschalters 77 kein weiteres Druckgas in das System gelangen kann. Das Schwimmerventil 74 kann einen als Kolben ausgebildeten Schwimmer aufweisen, der in einer vertikalen zylindrischen Hülse geführt ist und in seiner oberen Anschlagstellung die Saugöffnung für die Flüssigkeits-Saugleitung freigibt und gleichzeitig den horizontalen Durchgang zwischen Zugangsleitung 75 und Abgangsleitung 76 verschließt. Kommt der Flüssigkeitsspiegel 61 in den Bereich des Schwimmerventils 74, dann sinkt der Schwimmer ab, wobei die Ansaugöffnung der Flüssigkeits-Saugleitung 71 verschlossen und gleichzeitig der Durchgang zwischen den Leitungen 75 und 76 geöffnet wird. Der Deckel 72 des Flüssigkeits-Vorratsbehälters 13''' ist wiederum vorzugsweise mit einer Codierung vorgesehen, die mit der Öffnung des Behälters 13'' zusammenwirkt, so daß Fehlbedienungen in Folge falschen Behälterinhalts und falscher Behältergröße ausgeschlossen sind.

## Patentansprüche

1. Verfahren zum Befüllen, insbesondere Wiederbefüllen, von zur Ausgabe von flüssigen Medien ausgebildeten Druckbehältern, insbesondere Aerosoldosen, durch Befüllen mit flüssigem Medium durch ein vom Ausgabeventil verschiedenes Ventil und Beaufschlagen mit einem Druckgas, das im flüssigen Medium im wesentlichen nicht löslich ist, wobei das flüssige Medium und das Druckgas durch dasselbe Ventil nacheinander eingedrückt werden, dadurch gekennzeichnet, daß die Betätigung von für die Befüllung vorgesehenen Ventilen ausschließlich durch Andrücken, insbesondere Aufsetzen, des Druckbehälters auf einen Befüllstutzen eingeleitet wird.

2. Verfahren nach Anspruch 1, dadurch gekennzeichnet, daß zuerst das flüssige Medium und dann das Druckgas durch das Befüllventil zudosiert werden.

3. Verfahren nach Anspruch 1 oder 2, dadurch gekennzeichnet, daß das flüssige Medium volumendosiert zugegeben wird und danach das als Druckpolster dienende Druckgas vorzugsweise von selbst nachströmt.

4. Verfahren nach einem der vorhergehenden Ansprüche, dadurch gekennzeichnet, daß zuerst das flüssige Medium mit Hilfe einer pneumatischen Dosierpumpe mit einem Flüssigkeitsraum und einem Gasraum und einer den Flüssigkeitsraum und den Gasraum trennenden, bewegbaren Trennwand durch Bewegung der Trennwand volumendosiert zugegeben wird und danach das als Druckpolster dienende Druckgas zudosiert wird.

5. Verfahren nach einem der vorhergehenden Ansprüche, dadurch gekennzeichnet, daß das Druckgas druckabhängig zudosiert wird.

6. Verfahren nach einem der vorhergehenden Ansprüche, dadurch gekennzeichnet, daß das flüssige Medium und das Druckgas aus demselben Vorratsbehälter zudosiert werden.

7. Verfahren nach einem der vorhergehenden Ansprüche, dadurch gekennzeichnet, daß das flüssige Medium und das Druckgas nacheinander im wesentlichen ohne Unterbrechung des Füllvorganges eingedrückt werden.

8. Verfahren nach einem der vorhergehenden Ansprüche, dadurch gekennzeichnet, daß das flüssige Medium durch das Druckgas in den Behälter eingedrückt wird.

9. Verfahren nach einem der vorhergehenden Ansprüche, dadurch gekennzeichnet, daß der Füllvorgang bei Erreichen eines vorbestimmten Arbeitsdruckes von insbesondere 6 bar beendet wird, insbesondere von selbst endet.

10. Befüllgerät zum Wiederbefüllen von Ausgabebehältern, insbesondere Spraydosen, mit flüssigem Medium und Druckgas, mit einem Dosierbehälter (11', 11'', 11''') zur Aufnahme und Ausgabe von flüssigem Medium, einer Füll-Leitung (26, 27, 54, 66), die vom Auslaß bzw. Boden des Dosierbehälters (11', 11'', 11''') zu einem als Ventil ausgebildeten Füllstutzen (9', 9'', 9''') führt, der mit einem Befüllventil (8', 8'', 8''') des Ausgabebehälters (1', 1'', 1''') verbindbar ist, und einer mit dem Dosierbehälter (11', 11'', 11''') verbindbaren Druckgaseinrichtung (15, 16) zum Auspressen einer Flüssigkeitsmenge aus dem Dosierbehälter und Einpressen der Flüssigkeitsmenge in den Ausgabebehälter (1', 1'', 1''') und zum Aufbau eines Druckgaspolsters im Ausgabebehälter (1', 1'', 1'''), dadurch gekennzeichnet, daß das Befüllgerät derart ausgebildet ist, daß die Betätigung von für die Befüllung vorgesehenen Ventilen ausschließlich durch Andrücken, insbesondere Aufsetzen, des Ausgabebehälters auf den Füllstutzen (9', 9'', 9''') eingeleitet wird.

11. Befüllgerät nach Anspruch 10, dadurch gekennzeichnet, daß die Druckgas-Einrichtung (15, 16) eine in den Dosierbehälter (11', 11'', 11'''), vorzugsweise in dessen oberen Bereich, mündende Druckgas-Zuleitung (14', 69) aufweist, die über ein vorzugsweise mechanisches Schaltventil (15', 15'', 15''') mit einer Druckgasquelle verbindbar ist.

12. Befüllgerät nach einem der Ansprüche 10 oder 11, dadurch gekennzeichnet, daß es ein von dem Füllventil (9'', 9''') getrenntes Druckausgleichsventil (18; 15'', 15''') hat.

13. Befüllgerät nach einem der Ansprüche 10 bis 12, dadurch gekennzeichnet, daß ein gasführender Bereich des Dosierbehälters (11'', 11''') über ein Druckausgleichsventil (15'', 18'') mit der Umgebung verbindbar ist, wobei das Druckausgleichsventil (15'', 15''', 18'') insbesondere in der Gaszuführleitung (69) sitzt.

14. Befüllgerät nach Anspruch 13, dadurch gekennzeichnet, daß es durch Öffnen des Druckausgleichsventils (15'', 15''', 18'') nach Beendigung des Füllvorgangs auf Umgebungsdruck bringbar ist.

15. Befüllgerät nach einem der Ansprüche 11 bis 14, dadurch gekennzeichnet, daß das Schaltventil, und vorzugsweise auch das Druckausgleichsventil (15'', 15'''), durch den zu befüllenden Behälter (1', 1'', 1''') betätigbar ist, wobei insbesondere der Dosierbehälter (11', 11'', 11''') bei Betätigung des Ventils (15', 15'', 15''') durch den Behälter (1', 1'', 1''') mit Druckgas beaufschlagbar ist.

16. Befüllgerät nach einem der Ansprüche 11 bis 15, dadurch gekennzeichnet, daß die Gaszuleitung (69) mit einem vorzugsweise mechanischen Mehrwegventil (15'', 15'''), insbesondere einem Dreiwegeventil, ausgerüstet ist, das sowohl als Schaltventil als auch als Druckausgleichsventil arbeitet.

17. Befüllgerät nach einem der Ansprüche 10 bis 16, dadurch gekennzeichnet, daß ein vom Füllventil getrenntes Druckgasausgabeventil zur Befüllung des Ausgabebehälters ausschließlich mit Druckgas vorgesehen ist.

18. Befüllgerät nach einem der Ansprüche 10 bis 17, dadurch gekennzeichnet, daß eine Nachfülleinrichtung zur vorzugsweise füllstandsabhängigen Befüllung des Dosierbehälters vorgesehen ist.

19. Befüllgerät nach einem der Ansprüche 10 bis 18, dadurch gekennzeichnet, daß ein, vorzugsweise über dem Dosierbehälter (11', 11'', 11''') angeordneter, Flüssigkeits-Vorratsbehälter (13, 13') vorgesehen ist, der eine Zuleitung zum Dosierbehälter (11', 11'', 11''') aufweist.

20. Befüllgerät nach einem der Ansprüche 11 bis 19, dadurch gekennzeichnet, daß das mechanische Schaltventil und/oder das Druckausgleichsventil ein mechanisches Stellglied (17', 17'', 17''') aufweist, das durch den Bodenbereich des Ausgabebehälters, insbesondere durch Zusatzteile (37, 38) des Befüllventils, betätigbar ist, wobei insbesondere das mechanische Schaltglied (17'') so nahe am Befüllstutzen angeordnet ist, daß es weder vom unteren Behälterrand noch von einem eingezogenen Behälterboden (7'') erfaßbar ist.

21. Befüllgerät nach einem der Ansprüche 11 bis 20, dadurch gekennzeichnet, daß das mechanische Schaltventil (15'', 15''') in Richtung auf eine Schaltstellung mit Öffnung des Druckausgleichs (18'') vorgespannt ist.

22. Befüllgerät nach einem der Ansprüche 10 bis 21, dadurch gekennzeichnet, daß der Fülldruck und/oder ein vorbestimmtes zuzudosierendes Flüssigkeitsvolumen einstellbar ist.

23. Befüllgerät nach einem der Ansprüche 18 bis 22, dadurch gekennzeichnet, daß die Nachfülleinrichtung und die Dosierkammer eine Volumen-Dosiereinrichtung bilden und die Flüssigkeitsmenge ein vorbestimmtes Flüssigkeitsvolumen ist.

24. Befüllgerät nach einem der Ansprüche 18 bis 23, dadurch gekennzeichnet, daß die Nachfülleinrichtung zur Veränderung der zuzudosierenden Flüssigkeitsmenge einstellbar ist.

25. Befüllgerät nach einem der Ansprüche 10 bis 24, dadurch gekennzeichnet, daß der Dosierbehälter (11', 11'', 11''') als pneumatische Dosierpumpe mit einem Flüssigkeitsraum und einem Gasraum ausgebildet ist, wobei vorzugsweise der Flüssigkeitsraum (41) und der Gasraum (42) durch eine bewegbare, mindestens zeitweise abdichtende Trennwand (43; 62) voneinander getrennt sind, die die Größe von Flüssigkeitsraum (41) und Gasraum (42) relativ zueinander verändert.

26. Befüllgerät nach Anspruch 25, dadurch gekennzeichnet, daß die Trennwand (43; 62) ein Kolben ist, wobei vorzugsweise der Dosierbehälter (11'', 11''') von einem als Dosierkammer dienenden Zylinder gebildet wird, in dem der Kolben (43; 62) verschiebbar gelagert ist.

27. Befüllgerät nach Anspruch 25 oder 26, dadurch gekennzeichnet, daß die Trennwand (43; 62) durch Gasdruck in Richtung zum Auslaß bzw. Boden (45; 64) des Dosierbehälters (11'', 11''') unter Verkleinerung des Flüssigkeitsraumes (41) des Dosierbehälters (11'', 11''') bewegbar und vorzugsweise durch Federkraft rückstellbar ist.

28. Befüllgerät nach einem der Ansprüche 10 bis 27, dadurch gekennzeichnet, daß der Dosierbehälter (11'', 11''') als Saugpumpe zum Ansaugen der Flüssigkeitsmenge aus dem Vorratsbehälter (13) ausgebildet ist.

29. Befüllgerät nach Anspruch 28, dadurch gekennzeichnet, daß der Dosierbehälter derart ausgebildet ist, daß der Kolben bei Druckentlastung mechanisch zurückgeholt und gleichzeitig ein neues Flüssigkeitsvolumen aus dem Vorratsbehälter (13) angesaugt wird.

30. Befüllgerät nach einem der Ansprüche 25 bis 29, dadurch gekennzeichnet, daR der Trennwand (43; 62) ein Schaltglied (48; 65) zugeordnet ist, das bei Erreichen des Auslasses bzw. Bodens (45; 64) ein Schaltventil (50; 63) für die Zuführleitung (54; 66) zur Zuführung von Druckgas in den Ausgabebehälter (1'', 1''') öffnet.

31. Befüllgerät nach Anspruch 30, dadurch gekennzeichnet, daß das Schaltventil (63) im Dosierbehälter (11''') angeordnet ist.

32. Befüllgerät nach Anspruch 30, dadurch gekennzeichnet, daß das Schaltventil (50) außerhalb des Dosierbehälters (11'') angeordnet ist.

33. Befüllgerät nach einem der Ansprüche 10 bis 32, dadurch gekennzeichnet, daß eine Gasleitung (51, 52) vorgesehen ist, die die Druckgaseinrichtung (15) außerhalb des Druckbehälters (11'') mit der Füll-Leitung (54) verbindet, wobei das Schaltventil (50) in dieser Gasleitung (51, 52) angeordnet ist.

34. Befüllgerät nach einem der Ansprüche 10 bis 33, dadurch gekennzeichnet, daß in der Gasleitung zwischen Druckgas-Schaltventil (50; 63) und Ausgabeventil (9'', 9''') ein Rückschlagventil (53; 67) angeordnet ist, das vorzugsweise mit einem Rückschlagventil (67) der Flüssigkeitsleitung identisch ist.

35. Befüllgerät nach Anspruch 34, dadurch gekennzeichnet, daß das Rückschlagventil (53) in einer Gasleitung (52) vorgesehen ist, die das Schaltventil (50) mit der Füll-Leitung (54) verbindet.

36. Befüllgerät nach einem der Ansprüche 10 bis 35, dadurch gekennzeichnet, daß an dem Befüllgerät, insbesondere im Bereich von dessen Füllstutzen (9'') und/oder einem Schaltventil (15'') eine Codierung (17''; 40) vorgesehen ist, die mit einer entsprechenden Codierung eines Ausgabebehälters (1', 1'') korrespondiert und die die Art des in den Ausgabebehälter zu füllenden Mediums und/oder das Volumen des Ausgabebehälters (1', 1'') wiedergibt.

37. Wiederbefüllbarer Ausgabebehälter (1', 1'', 1''') für flüssige Medien, insbesondere Spraydose, zum Befüllen durch ein Befüllgerät nach Anspruch 36, bei dem ein oberes Ausgabeventil ausschließlich zur Ausgabe des Behälterinhaltes ausgebildet ist, und bei dem ein zweites Ventil vorgesehen ist, das als Befüllventil (8'', 8''') zum Befüllen des Behälters durch Aufsetzen der Dose auf einen Füllstutzen (9'', 9''') zur Zuführung von flüssigem Medium und Druckgas ausgebildet ist, wobei der Füllstutzen (9'', 9''') als vom Befüllventil (8'', 8''') des Behälters (1', 1'', 1''') öffenbares Ventil ausgebildet ist, dadurch gekennzeichnet, daß der Ausgabebehälter (1', 1'', 1''') eine mechanische Codierung (37) aufweist, die mit der entsprechenden Codierung des Befüllgerätes korrespondiert und die die Art des zu befüllenden Mediums und/oder das Volumen des Ausgabebehälters (1', 1'' 1''') wiedergibt.

38. Ausgabebehälter nach Anspruch 37, dadurch gekennzeichnet, daß die mechanische Codierung (37) am Befüllventil (8'') ausgebildet ist.

39. Ausgabebehälter nach einem der Ansprüche 37 oder 38, dadurch gekennzeichnet, daß ein Oberflächenabschnitt des Ausgabebehälters (1), insbesondere das Befüllventil (8''), als Betätigungsorgan für ein Schaltventil (15'', 15''') eines Befüllgerätes (2'') ausgebildet ist.

40. Ausgabebehälter nach einem der Ansprüche 37 bis 39, dadurch gekennzeichnet, daß das Befüllventil (8, 8', 8'', 8''') als druckabhängiges Ventil ausgebildet ist, das durch Fluiddruck öffenbar ist.

## Claims

1. Process for filling, particularly refilling pressure vessels constructed for the delivery of liquid media and in particular aerosol cans, by filling with a liquid medium through a valve differing from the distributing valve and subjecting to the action of a pressurized gas, which is substantially not soluble in the liquid medium, in which the liquid medium and the pressurized gas can be successively forced in through the same valve, characterized in that the operation of the valves provided for filling purposes is initiated solely by pressing, particularly mounting the pressure vessel on a filling connection.

2. Process according to claim 1, characterized in that the liquid medium and then the pressurized gas are dosed in through the filling valve.

3. Process according to claim 1 or 2, characterized in that the liquid medium is added in volume-dosed manner and then the pressurized gas serving as a pressure cushion preferably flows in automatically.

4. Process according to one of the preceding claims, characterized in that firstly the liquid medium is added in volume-dosed manner with the aid of a pneumatic dosing pump having a liquid chamber and a gas chamber and a movable partition separating the liquid chamber and the gas chamber and subsequently the pressurized gas serving as the pressure cushion is dosed in.

5. Process according to one of the preceding claims, characterized in that the pressurized gas is dosed in in pressure-dependent manner.

6. Process according to one of the preceding claims, characterized in that the liquid medium and the pressurized gas are dosed in from the same storage tank.

7. Process according to one of the preceding claims, characterized in that the liquid medium and the pressurized gas are forced in successively and substantially without interrupting the filling process.

8. Process according to one of the preceding claims, characterized in that the liquid medium is forced through the pressurized gas into the container.

9. Process according to one of the preceding claims, characterized in that the filling process is terminated on reaching a predetermined operating pressure of in particular 6 bar and in particular ends automatically.

10. Filling device for refilling distributing containers, particularly spray cans, with liquid medium and pressurized gas, having a dosing container (11', 11'', 11''') for receiving and delivering liquid medium, a filling line (26, 27, 54, 66), which leads from the outlet or bottom of the dosing container (11' , 11'', 11''') to a filling connection (9' , 9'', 9''') constructed as a valve and which is connectable to a filling valve (8', 8'' 8''') of the delivery container (1', 1'', 1'''), and a pressurized gas device (15, 16) connectable with the dosing container (11', 11'', 11''') for pressing a liquid quantity out of the dosing container and pressing the liquid quantity into the delivery container (1', 1'', 1''') and for building up a pressurized gas cushion in the delivery container (1', 1'', 1'''), characterized in that the filling device is constructed in such a way that the operation of the valves provided for filling is initiated exclusively by pressing, particularly mounting the delivery container on the filling connection (9', 9'', 9''').

11. Filling device according to claim 10, characterized in that the pressurized gas device (15, 16) has a pressurized gas feedline (14', 69), leading into the dosing container (11', 11'', 11'''), preferably into the upper area thereof and which is connectable by means of a preferably mechanical control valve (15' , 15'', 15''') to a pressurized gas source.

12. Filling device according to one of the claims 10 or 11, characterized in that it has a pressure compensating valve (18, 15'', 15''') separate from the filling valve (9'', 9''').

13. Filling device according to one of the claims 10 to 12, characterized in that a gas-carrying area of the dosing container (11'', 11''') is connectable with the environment by means of a pressure compensating valve (15'', 18''), the pressure compensating valve (15'', 15''' , 18'') more particularly being located in the gas supply line (69).

14. Filling device according to claim 13, characterized in that by opening the pressure compensating valve (15'', 15''', 18'') following the end of the filling process it can be brought to ambient pressure.

15. Filling device according to one of the claims 11 to 14, characterized in that the control valve and preferably also the pressure compensating valve (15'', 15''') is operable through the container (1', 1'', 1''') to be filled and, on operating the valve (15', 15'', 15'''), the dosing container (11', 11'', 11''') can be subject to the action of pressurized gas through the container (1', 1'', 1''').

16. Filling device according to one of the claims 11 to 15, characterized in that the gas supply line (69) is equipped with a preferably mechanical multiway valve (15'', 15'''), particularly a three-way valve, which operates both as a control valve and as a pressure compensating valve.

17. Filling device according to one of the claims 10 to 16, characterized in that a pressure compensating valve, separate from the filling valve, is provided for filling the delivery container exclusively with pressurized gas.

18. Filling device according to one of the claims 10 to 17, characterized in that there is a refilling device for a preferably fill level-dependent filling of the dosing container.

19. Filling device according to one of the claims 10 to 18, characterized in that a liquid storage tank (13, 13') preferably located above the dosing container (11', 11'', 11''') is provided and has a feedline to the dosing container (11', 11'', 11''').

20. Filling device according to one of the claims 11 to 19, characterized in that the mechanical control valve and/or the pressure compensating valve has a mechanical control element (17', 17'', 17'''), which is operable through the bottom area of the delivery container, particularly by additional parts (37, 38) of the filling valve and in particular the mechanical control element (17'') is positioned so close to the filling connection, that it cannot be reached either from the lower container edge or from a drawn-in container bottom (7'').

21. Filling device according to one of the claims 11 to 20, characterized in that the mechanical control valve (15'', 15''') is pretensioned in the direction of a control position with opening of the pressure compensating valve (18'').

22. Filling device according to one of the claims 10 to 21, characterized in that the filling pressure and/or a predetermined liquid volume to be dosed in is adjustable.

23. Filling device according to one of the claims 18 to 22, characterized in that the refilling device and the dosing chamber form a volume dosing device and the liquid quantity is a predetermined liquid volume.

24. Filling device according to one of the claims 18 to 23, characterized in that the refilling device is adjustable for modifying the liquid quantity to be dosed in.

25. Filling device according to one of the claims 10 to 24, characterized in that the dosing container (11', 11'', 111''') is constructed as a pneumatic dosing pump with a liquid chamber and a gas chamber and preferably the liquid chamber (41) and the gas chamber (42) are separated from one another by a movable and at least temporarily sealing partition (43, 62) modifying the size of the liquid chamber (41) and gas chamber (42) relative to one another.

26. Filling device according to claim 25, characterized in that the partition (43, 62) is a piston and preferably the dosing container (11'', 111''') is formed by a cylinder serving as a dosing chamber, in which the cylinder is displaceably mounted.

27. Filling device according to claim 25 or 26, characterized in that the partition (43, 62) is movable by gas pressure in the direction of the outlet or bottom (45, 64) of the dosing container (11'', 111''') whilst reducing the size of the liquid chamber (41) of the latter and can preferably be restored by spring tension.

28. Filling device according to one of the claims 10 to 27, characterized in that the do sing container (11'', 111''') is constructed as a suction pump for sucking the liquid quantity out of the storage tank (13).

29. Filling device according to claim 28, characterized in that the dosing container is constructed in such a way that the piston is mechanically driven back in the case of pressure relief and simultaneously a new liquid volume is sucked out of the storage tank (13).

30. Filling device according to one of the claims 25 to 29, characterized in that with the partition (43, 62) is associated a control element (48, 65) which, on reaching the outlet or bottom (45, 64), opens a control valve (50, 63) for the supply line (54, 66) for supplying pressurized gas to the delivery container (1'', 1''').

31. Filling device according to claim 30, characterized in that the control valve (63) is located in the dosing container (11 ''').

32. Filling device according to claim 30, characterized in that the control valve (50) is located outside the dosing container (11'').

33. Filling device according to one of the claims 10 to 32, characterized in that a gas line (51, 52) is provided, which connects the pressurized gas device (15) outside the pressure vessel (11'') to the filling line (54), the control valve (50) being located in said gas line (51, 52).

34. Filling device according to one of the claims 10 to 33, characterized in that a check valve (53, 67) is located in the gas line between the pressurized gas control valve (50, 63) and the delivery valve (9'', 9''') and is preferably identical with a liquid line check valve (67).

35. Filling device according to claim 34, characterized in that the check valve (53) is provided in a gas line (52) connecting the control valve (50) to the filling line (54).

36. Filling device according to one of the claims 10 to 35, characterized in that on the filling device, particularly in the area of its filling connection (9'') and/or a control valve (15'') a coding (17'', 40) is provided, which corresponds to a corresponding coding of a delivery container (1, 1') and reproduces the nature of the medium to be filled into and/or the volume of the delivery container (1', 1'').

37. Refillable delivery container (1', 1'', 1''') for liquid media, particularly a spray can, for filling through a filling device according to claim 36, in which an upper delivery valve is constructed exclusively for the delivery of the container content and in which a second valve is provided, which is constructed as a filling valve (8'', 8''') for filling the container by mounting the can on a filling connection (9'', 9''') for the supply of liquid medium and pressurized gas, in which the filling connection (9'', 9''') is constructed as a valve openable by the filling valve (8'', 8''') of the container (1', 1'', 1'''), characterized in that the delivery container (1', 1'', 1''') has a mechanical coding (37), which corresponds to the corresponding coding of the filling device and which reproduces the nature of the medium to be filled and/or the volume of the delivery container (1', 1'', 1''').

38. Delivery container according to claim 37, characterized in that the mechanical coding (37) is formed on the filling valve (8'').

39. Delivery container according to one of the claims 37 or 38, characterized in that a surface portion of the delivery container (1), particularly the filling valve (8''), is constructed as an operating member for a control valve (15'', 15''') of a filling device (2'').

40. Delivery container according to one of the claims 37 to 39, characterized in that the filling valve (8, 8' , 8'', 8''') is constructed as a pressure-dependent valve openable by fluid pressure.

## Revendications

1. Procédé de remplissage, en particulier de remplissage répété, de récipients à pression conçus pour la distribution de liquides, en particulier de bombes aérosols, par remplissage avec un liquide à travers une valve différente de la valve de distribution et mise en contact avec un gaz sous pression, qui n'est pas sensiblement soluble dans le liquide, le liquide et le gaz sous pression étant pressés l'un après l'autre à travers la même valve, caractérisé en ce que l'actionnement des valves prévues pour le remplissage est commandé exclusivement par pressage, en particulier par positionnement du récipient à pression sur une tubulure de remplissage.

2. Procédé suivant la revendication 1, caractérisé en ce qu'on dose d'abord le liquide et ensuite le gaz sous pression à travers la valve de remplissage.

3. Procédé suivant la revendication 1 ou 2, caractérisé en ce que le liquide est introduit dosé en volume et que le gaz servant de coussin de pression s'écoule de préférence de lui-même à la suite de celui-là.

4. Procédé suivant l'une des revendications précédentes, caractérisé en ce que le liquide est introduit en premier lieu dosé en volume à l'aide d'une pompe de dosage pneumatique comportant une chambre de liquide et une chambre de gaz et une paroi de séparation mobile séparant la chambre de liquide et la chambre de gaz, par déplacement de la paroi de séparation, et que le gaz sous pression servant de coussin de pression est ensuite dose.

5. Procédé suivant l'une des revendications précédentes, caractérisé en ce que le gaz sous pression est dosé en fonction de la pression.

6. Procédé suivant l'une des revendications précédentes, caractérisé en ce que le liquide et le gaz sous pression sont dosés à partir du même récipient de stockage.

7. Procédé suivant l'une des revendications précédentes, caractérisé en ce que le liquide et le gaz sous pression sont introduits l'un après l'autre sous pression, pratiquement sans interruption du processus de remplissage.

8. Procédé suivant l'une des revendications précédentes, caractérisé en ce que le liquide est pressé dans le récipient à travers le gaz sous pression.

9. Procédé suivant l'une des revendications précédentes, caractérisé en ce que, lorsqu'une certaine pression prédéfinie de travail, en particulier de 6 bars, est atteinte, le processus de remplissage se termine, en particulier de lui-même.

10. Dispositif de remplissage pour le remplissage répété de récipients de distribution, en particulier de bombes aérosols, à l'aide d'un liquide et d'un gaz sous pression, comportant un récipient de dosage (11', 11'', 11''') pour recueillir et distribuer un liquide, une tuyauterie de remplissage (26, 27, 54,66), qui conduit de la sortie ou du fond du récipient de dosage (11', 11'', 11''') à une tubulure de remplissage (9', 9'', 9''') conçue sous la forme d'une valve, pouvant être reliée à une valve de remplissage (8', 8'', 8''') du récipient de distribution (1', 1'', 1'''), et un dispositif de gaz sous pression (15, 16) pouvant être relié au récipient de dosage (11', 11'', 11''') pour presser une quantité de liquide hors du récipient de dosage et presser la quantité de liquide dans le récipient de distribution (1', 1'', 1''') et pour établir un coussin de gaz sous pression dans le récipient de distribution (1', 1'', 1'''), caractérisé en ce que le dispositif de remplissage est construit de telle façon que l'actionnement de valves prévues pour le remplissage est commandé exclusivement par pressage, en particulier par positionnement du récipient à pression sur la tubulure de remplissage (9', 9'', 9''').

11. Dispositif de remplissage suivant la revendication 10, caractérisé en ce que le dispositif de gaz sous pression (15, 16) présente une tuyauterie d'arrivée du gaz (14', 69) débouchant dans le récipient de dosage (11', 11'', 11'''), de préférence dans la partie supérieure de celui-ci, laquelle peut être reliée via une valve de commutation (15', 15'', 15'''), de préférence mécanique, avec une source de gaz sous pression.

12. Dispositif de remplissage suivant l'une des revendications 10 ou 11, caractérisé en ce qu'il possède une soupape d'équilibre de pression (18; 15'', 15''') séparée de la valve de remplissage(9'', 9''').

13. Dispositif de remplissage suivant l'une des revendications 10 à 12, caractérisé en ce qu'une zone contenant du gaz du récipient de dosage (11'', 11''') peut être reliée par une soupape d'équilibre de pression (15'', 18'') avec l'ambiance, la soupape d'équilibre de pression (15'', 15''', 18'') étant en particulier située dans la tuyauterie d'arrivée du gaz (69).

14. Dispositif de remplissage suivant la revendication 13, caractérisé en ce qu'il peut être amené à pression ambiante après la fin du processus de remplissage en ouvrant la soupape d'équilibre de pression (15'', 15''', 18'').

15. Dispositif de remplissage suivant l'une des revendications 11 à 14, caractérisé en ce que la valve de commutation, et de préférence également la soupape d'équilibre de pression (15'', 15'''), peuvent être actionnées à travers le récipient à remplir (1', 1'', 1'''), en particulier le récipient de dosage (11', 11'', 11''') pouvant être mis en contact avec le gaz sous pression par actionnement de la valve (15', 15'', 15''') à travers le récipient (1', 1'', 1''').

16. Dispositif de remplissage suivant l'une des revendications 11 à 15, caractérisé en ce que la tuyauterie d'arrivée du gaz (69) est pourvue d'une valve à plusieurs voies (15'', 15'''), de préférence mécanique, en particulier d'une valve à trois voies, qui sert tant de valve de commutation que de soupape d'équilibre de pression.

17. Dispositif de remplissage suivant l'une des revendications 10 à 16, caractérisé en ce qu'une valve de distribution du gaz sous pression séparée de la valve de remplissage est prévue pour remplir le récipient de distribution uniquement avec du gaz sous pression.

18. Dispositif de remplissage suivant l'une des revendications 10 à 17, caractérisé en ce qu'un dispositif de recharge est prévu pour le remplissage du récipient de dosage de préférence en fonction du niveau de remplissage.

19. Dispositif de remplissage suivant l'une des revendications 10 à 18, caractérisé en ce qu'un récipient de stockage de liquide (13, 13'), disposé de préférence au-dessus du récipient de dosage (11', 11'', 11'''), est prévu, lequel possède une tuyauterie d'amenée vers le récipient de dosage (11', 11'', 11''').

20. Dispositif de remplissage suivant l'une des revendications 11 à 19, caractérisé en ce que la valve de commutation mécanique et/ou la soupape d'équilibre de pression présentent un élément mécanique de commande (17', 17'', 17'''), qui peut être actionné à travers la zone de fond du récipient, en particulier à l'aide de pièces supplémentaires (37, 38) de la valve de remplissage, en particulier l'élément mécanique de commande (17'') étant disposé suffisamment près de la tubulure de remplissage pour qu'il ne puisse être atteint ni par le bord inférieur du récipient ni par un fond bombé vers l'intérieur du récipient (7'').

21. Dispositif de remplissage suivant l'une des revendications 11 à 20, caractérisé en ce que la valve de commutation mécanique (15'', 15''') est sous tension préalable en direction d'une position de commutation avec ouverture de l'équilibre de pression (18'').

22. Dispositif de remplissage suivant l'une des revendications 10 à 21, caractérisé en ce qu'on peut régler la pression de remplissage et/ou un volume prédéfini de liquide à doser.

23. Dispositif de remplissage suivant l'une des revendications 18 à 22, caractérisé en ce que le dispositif de recharge et la chambre de dosage constituent un dispositif de dosage volumique et la quantité de liquide est un volume de liquide prédéfini.

24. Dispositif de remplissage suivant l'une des revendications 18 à 23, caractérisé en ce que le dispositif de recharge est réglable afin de modifier la quantité de liquide à doser.

25. Dispositif de remplissage suivant l'une des revendications 10 à 24, caractérisé en ce que le récipient de dosage (11', 11'', 11''') est conçu sous la forme d'une pompe doseuse pneumatique comportant une chambre de liquide et une chambre de gaz, de préférence la chambre de liquide (41) et la chambre de gaz (42) étant séparées par une paroi de séparation (43; 62) mobile, au moins en partie étanche, qui modifie la grandeur de la chambre de liquide (41) et de la chambre de gaz (42) l'une par rapport à l'autre.

26. Dispositif de remplissage suivant la revendication 25, caractérisé en ce que la paroi de séparation (43; 62) est un piston, de préférence le récipient de dosage (11'', 11''') étant formé par un cylindre servant de chambre de dosage, dans lequel le piston (43; 62) est situé de manière permettant le déplacement.

27. Dispositif de remplissage suivant la revendication 25 ou 26, caractérisé en ce que la paroi de séparation (43; 62) est mobile sous l'action d'une pression de gaz en direction de la sortie ou du fond (45; 64) du récipient de dosage (11'', 11''') avec réduction de la chambre de liquide (41) du récipient de dosage (11'', 11''') et peut revenir en position de préférence sous l'action d'un ressort.

28. Dispositif de remplissage suivant l'une des revendications 10 à 27, caractérisé en ce que le récipient de dosage (11'', 11''') est construit comme pompe d'aspiration pour aspirer la quantité de liquide hors du récipient de stockage (13).

29. Dispositif de remplissage suivant la revendication 28, caractérisé en ce que le récipient de dosage est construit de telle façon que le piston soit rappelé mécaniquement en cas de décharge de pression et qu'un nouveau volume de liquide soit en même temps aspiré hors du récipient de stockage (13).

30. Dispositif de remplissage suivant l'une des revendications 25 à 29, caractérisé en ce qu'un élément de commande (48; 65) correspond à la paroi de séparation (43; 62), lequel ouvre une valve de commutation (50; 63) pour la tuyauterie (54; 66) d'amenée de gaz sous pression dans le récipient de distribution (1'', 1''') lorsqu'il atteint la sortie ou le fond (45; 64).

31. Dispositif de remplissage suivant la revendication 30, caractérisé en ce que la valve de commutation (63) est disposée dans le récipient de dosage (11''').

32. Dispositif de remplissage suivant la revendication 30, caractérisé en ce que la valve de commutation (50) est disposée à l'extérieur du récipient de dosage (11'').

33. Dispositif de remplissage suivant l'une des revendications 10 à 32, caractérisé en ce qu'une tuyauterie de gaz (51, 52) est prévue, qui relie le dispositif de gaz sous pression (15) à l'extérieur du récipient à pression (11'') avec la tuyauterie de remplissage (54), la valve de commutation (50) étant disposée dans cette tuyauterie de gaz (51, 52).

34. Dispositif de remplissage suivant l'une des revendications 10 à 33, caractérisé en ce qu'un clapet antiretour (53; 67) est disposé dans la tuyauterie de gaz entre la valve de commutation de gaz sous pression (50; 63) et la valve de distribution (9'', 9'''), lequel est de préférence identique à un clapet antiretour (67) de la tuyauterie de liquide.

35. Dispositif de remplissage suivant la revendication 34, caractérisé en ce que le clapet antiretour (53) est prévu dans une tuyauterie de gaz (52) qui relie la valve de commutation (50) avec la tuyauterie de remplissage (54).

36. Dispositif de remplissage suivant l'une des revendications 10 à 35, caractérisé en ce qu'un codage (17''; 40) est prévu au dispositif de remplissage, en particulier à proximité de sa tubulure de remplissage (9''), et/ou à une valve de commutation (15''), lequel correspond à un codage correspondant d'un récipient de distribution (1', 1'') et reproduit la nature du fluide à remplir dans le récipient de distribution et/ou le volume du récipient de distribution (1', 1'').

37. Récipient de distribution rechargeable (1', 1'', 1''') pour liquides, en particulier bombe aérosol, destiné à être rempli à l'aide d'un dispositif de remplissage suivant la revendication 36, dans lequel une valve de distribution supérieure est conçue exclusivement pour la distribution du contenu du récipient et dans lequel une deuxième valve est prévue, qui est conçue comme valve de remplissage (8'', 8''') servant à remplir le récipient par placement de la bombe sur une tubulure de remplissage (9'', 9''') afin d'amener le liquide et du gaz sous pression, la tubulure de remplissage (9'', 9''') étant construite comme valve pouvant être ouverte par la valve de remplissage (8'', 8''') du récipient (1', 1'', 1'''), caractérisé en ce que le récipient de distribution (1', 1'', 1''') présente un codage mécanique (37) qui correspond à un codage correspondant du dispositif de remplissage et qui reproduit la nature du fluide à remplir dans le récipient de distribution et/ou le volume du récipient de distribution (1', 1'', 1''').

38. Récipient de distribution suivant la revendication 37, caractérisé en ce que le codage mécanique (37) est appliqué à la valve de remplissage (8'').

39. Récipient de distribution suivant l'une des revendications 37 ou 38, caractérisé en ce qu'une partie de la surface du récipient de distribution (1), en particulier la valve de remplissage (8''), est conçue comme élément d'actionnement pour une valve de commutation (15'', 15''') d'un dispositif de remplissage (2'').

40. Récipient de distribution suivant l'une des revendications 37 à 39, caractérisé en ce que la valve de remplissage (8, 8', 8'', 8''') est conçue comme valve dépendante de la pression, qui peut être ouverte sous la pression d'un fluide.
